# EUROPÄISCHE PATENTSCHRIFT

(11) **EP 2 630 274 B1**
(45) Veröffentlichungstag und Bekanntmachung des Hinweises auf die Patenterteilung: **12.12.2018**
(21) Anmeldenummer: 11782224.7
(22) Anmeldetag: 19.10.2011
(51) Int. Cl.: C23D 5/06, B41M 3/12, B44C 1/17

(54) **VERFAHREN ZUM AUFBRINGEN VON FARBGRAFIKEN AUF EINE BÜGELEISENSOHLE**
METHOD FOR APPLYING COLOUR GRAPHICS TO THE SOLE PLATE OF AN IRON
PROCÉDÉ D'APPLICATION DE GRAPHIQUES EN COULEUR SUR UNE SEMELLE DE FER À REPASSER

(30) Priorität: 01.02.2011 DE 102011003416; 22.10.2010 ES 201031549
(43) Veröffentlichungstag der Anmeldung: 28.08.2013
(73) Patentinhaber: BSH Hausgeräte GmbH, 81739 München (DE)
(72) Erfinder: ALBANDOZ RUIZ DE OCENDA, Carmelo, E-01006 Vitoria (ES)
(86) Internationale Anmeldenummer: PCT/IB2011/054663
(87) Internationale Veröffentlichungsnummer: WO 2012/052940

(56) Entgegenhaltungen:
- EP-A1- 0 378 479
- WO-A1-98/22647
- WO-A1-2010/085808
- DE-B- 1 241 680
- FR-A- 425 257

## Beschreibung

Die Erfindung betrifft ein Verfahren zum Aufbringen von Farbgrafiken auf eine Bügeleisensohle, insbesondere für ein Dampfbügeleisen.

Es ist bekannt, Bügeleisensohlen aus Metall auszubilden, deren zum Aufbringen auf die zu bügelnden Gegenstände vorgesehene Oberfläche poliert ist. Man ging nämlich davon aus, dass das beste Mittel zum Erhalten einer hohen Bügelqualität darin besteht, eine Sohle zu verwenden, deren Oberfläche so wenig rau wie möglich ist, um einen guten Wärmeübergang zwischen der Sohle und den zu bügelnden Gegenständen zu erhalten und um gleichzeitig den Reibungskoeffizienten zu vermindern, was das "Gleiten" des Bügeleisens auf den Gegenständen verbessert.

Solche polierte Sohlen sind jedoch empfindlich gegen Kratzer und Flecken, insbesondere wenn sie aus Aluminium bestehen oder mit einer Aluminiumschicht überzogen sind.

Zur Vermeidung von Kratzer und Flecken ist z.B. aus der EP 0 200 647 B1 oder der DE 12 41 680 B bekannt, Bügeleisensohlen mit einer flächigen Emailschicht zu überziehen.

Um die Gleiteigenschaften und/oder den optischen oder designerischen Eindruck einer Bügeleisendohle zu verbessern ist schließlich bekannt, auf der Bügeleisensohle erhabene Farbgrafiken aufzudrucken, insbesondere wenn die Sohle eine Emailschicht aufweist.

Dieser Aufdruck erfolgt in der Regel mit Hilfe von Siebdruckverfahren. Diese haben aber den Nachteil, dass für mehrfarbige Grafiken mehrere hintereinandergeschaltete Druckvorgänge für die verschiedenen Farben erforderlich sind. Des Weiteren besteht bei Siebdruckverfahren das Problem, dass die Reproduzierbarkeit der Farben bei größeren Stückzahlen ohne regelmäßige Reinigungsvorgänge nicht gewährleistet werden kann. Schließlich ist auch das Aufbringen einer gleichbleibenden Grafik mit veränderten Farben mit Hilfe eines Siebdruckverfahrens äußerst arbeits- und kostenaufwendig.

Desweiteren ist aus der EP 0 378 479 A1 ein Verfahren zum Aufbringen von Farbgrafiken mit einer reliefartigen Struktur auf eine Dampfbügeleisensohle bekannt.

Schließlich sei noch auf die WO 98/22647 A1, die WO 2010/085808 A1 und die FR 425 257 A hingewiesen.

Der Erfindung liegt daher die Aufgabe zugrunde, ein Verfahren zum Aufbringen von Farbgrafiken auf eine Bügeleisensohle, insbesondere für ein Dampfbügeleisen, anzugeben, bei welchem die Nachteile des Standes der Technik vermieden werden.

Diese Aufgabe wird erfindungsgemäß durch Verfahren mit den Merkmalen gemäß Patentanspruch 1 gelöst.

Demgemäß wird zumindest auf einen Teilbereich einer Oberfläche der Bügeleisensohle mindestens ein Abziehbild mit einer Farbgrafik aufgebracht und anschließend mit der Bügeleisensohle verbacken. Dabei ist das mindestens eine Abziehbild aus einem Emailpuder hergestellt, welcher mindestens ein Farbmittel, insbesondere in Form von Farbpigmenten, enthält. Die Farbpigmente können dabei z.B. aus der Gruppe der Silikatfarben gewählt werden.

Im Gegensatz zu Siebruckverfahren wird beim Aufbringen der Farbgrafik mit Hilfe von Abziehbildern die Farbe nicht direkt auf die Oberfläche der Bügeleisensohle, sondern auf ein Transfermittel, wie z.B. ein beschichtetes Papier, aufgebracht. Das auf diese Weise vorbereitete Transfermittel wird dann an gewünschter Position auf die Bügeleisensohle aufgelegt und angefeuchtet, wodurch sich das Transfermittel unter Belassung des Email-puders inkl. der Farbmittel auf der Bügeleisensohle entfernen lässt.

Die Verwendung von Abziehbildern bietet im Gegensatz zum Siebdruckverfahren den Vorteil, dass auch mehrfarbige Farbgrafiken einfach und mit gleichbleibender Reproduzierbarkeit aufgebracht werden können. Außerdem bieten Abziehbilder auch die Möglichkeit, die Farbgebung eines bereits bestehenden Grafikentwurfs problemlos und mit geringem Aufwand zu verändern und damit an konkrete Anforderungen anzupassen.

Erfindungsgemäß wird das mindestens eine Abziehbild auf eine Emailschicht aufgebracht, wobei die. Emailschicht die gesamte Oberfläche der Bügeleisensohle oder auch nur Teilbereiche derselben überdecken kann. Auf diese Weise wird eine besonders gute Haftung des Abziehbildes erreicht.

Weiterhin erfindungsgemäß wird die Emailschicht und das mindestens eine Abziehbild gleichzeitig verbacken, so dass kein zusätzlicher Arbeitsschritt zum Aufbringen der Farbgrafik erforderlich ist.

Überdeckt die Emailschicht und/oder das Abziehbild die gesamte Oberfläche der Bügeleisensohle wird diese auch ganzflächig unempfindlich gegen Kratzer oder Flecken.

Weist die Oberfläche einer Bügeleisensohle eine reliefartige Struktur auf, so ermöglich es diese, die Berührfläche der Bügeleisensohle mit den zu bügelnden Gegenständen zu vermindern und damit den Reibungskoeffizienten zu verringern. Im Falle eines Dampfbügeleisens verbessert eine reliefartige Struktur der Sohlenoberfläche zusätzlich die Verteilung des Dampfes zwischen der Bügeleisensohle und dem zu bügelnden Gegenstand. Daher ist es gemäß einer weiteren Ausführungsform der Erfindung vorgesehen, dass das mindestens eine Abziehbild nur in einem Teilbereich der Oberfläche der Bügeleisensohle aufgebracht wird, so dass die Oberfläche der Bügeleisensohle nach dem Verbacken eine reliefartige Struktur erhält.

Weitere Merkmale und Vorteile der Erfindung werden nachfolgend anhand von Ausführungsbeispielen mit Bezugnahme auf die beigefügte Figur erläutert, welche die Oberfläche einer Bügeleisensohle eines Dampfbügeleisens zeigt.

Fig. 1 zeigt schematisch die Oberfläche 1 einer Bügeleisensohle 2 eines Dampfbügeleisens 3, welche von Öffnungen 4 für den Durchgang von Dampf durchbrochen ist.

Zumindest die Oberfläche 1 der Sohle 2, die dazu vorgesehen ist, in Kontakt mit den zu bügelnden Gegenständen zu gelangen, besteht beispielsweise aus Stahl oder Aluminium welches auch elektrolytisch oxidiert sein kann. Zur Steigerung der designerischen Vielfalt ist auf der Oberfläche 1 der Bügeleisensohle 2 eine Farbgrafik 5 aufgebracht. Die Farbgrafik kann dabei nur einen Teilbereich oder auch die gesamte Oberfläche der Bügeleisensohle 2 überdecken.

Im Rahmen des Herstellungsprozesses wird die Farbgrafik in Form von einem oder mehreren Abziehbildern auf die Oberfläche 1 der Bügeleisensohle 2 aufgebracht und anschließend mit der Bügeleisensohle in einem Industrieofen verbacken. Die Abziehbilder werden dabei im Vorfeld aus einem Emailpuder hergestellt, wobei dem Emailpuder Farbmittel, insbesondere in Form von Farbpigmenten, entsprechend des gewünschten Grafikdesigns beigemengt sind.

Erfindungsgemäß werden die Abziehbilder auf eine Emailschicht aufgebracht, welche im Vorfeld auf die Metalloberfläche aufgebracht wurde und gleichzeitig mit den Abziehbildern verbacken wird. Die Emailschicht kann dabei nur einen Teilbereich oder auch die gesamte Metalloberfläche der Bügeleisensohle 2 überdecken.

Das Abziehbild stellt gegenüber der Oberfläche 1, unabhängig davon, ob sie aus Metall oder einer Emailschicht gebildet wird, eine erhabene Struktur dar. Dies kann dazu genutzt werden, der Oberfläche 1 der Bügeleisensohle 2 nach dem Verbacken eine reliefartige Struktur zu verleihen, welche die Bügel- und Gleiteigenschaften verbessert.

Dazu werden ein oder mehrere Abziehbilder nur auf Teilbereiche des Oberfläche 1 der Bügeleisensohle 2 aufgebracht. Nur im Bereich der Abziehbilder bilden sich damit Erhebungen aus, welche der gesamten Oberfläche 1 eine reliefartige Struktur verleihen. Durch geeignete Anordnung der Abziehbilder kann auf diese Weise eine nahezu beliebige Oberflächenstruktur der Bügeleisensohle 2 erzeugt werden, ohne dass dazu ein eigener Fertigungsschritt erforderlich wäre.

Die auf der Oberfläche 1 der Bügeleisensohle 2 angeordnete Farbgrafik 5 kann damit je nach Ausgestaltung die Berührfläche zwischen der Bügeleisensohle 2 und den zu bügelnden Textilien deutlich vermindern, was das "Gleiten" der Sohle 2 deutlich verbessert.

Eine mit Hilfe des erfindungsgemäßen Verfahrens aufgebrachte Farbgrafik 5 bewirkt schließlich auch einen Abstand von einigen Mikrometern zwischen der Oberfläche 1 der Bügeleisensohle 2, in der die Öffnungen 4 für den Durchgang des Dampfes münden können, und der Berührfläche mit den zu bügelnden Textilien. Dadurch werden mittels der Farbgrafik 5 vorteilhaft Kanäle zur Ausbreitung des Dampfes ausgebildet, was die Wirkung des Dampfes auf die Oberfläche der Textilgegenstände vorteilhaft verbessert.

Verwendete Bezugszeichen:
- 1: Oberfläche
- 2: Bügeleisensohle
- 3: Dampfbügeleisen
- 4: Öffnungen für den Durchgang von Dampf
- 5: Farbgrafik

## Patentansprüche

1. Verfahren zum Aufbringen von Farbgrafiken (5) auf eine Bügeleisensohle (2), insbesondere für ein Dampfbügeleisen (3),
**dadurch gekennzeichnet, dass** zumindest auf einen Teilbereich einer Oberfläche (1) der Bügeleisensohle (2) mindestens ein Abziehbild mit einer Farbgrafik (5) aufgebracht und mit der Bügeleisensohle (2) verbacken wird,
wobei das mindestens eine Abziehbild aus einem Emailpuder hergestellt ist, welcher mindestens ein Farbmittel enthält;
wobei das mindestens eine Abziehbild auf eine Emailschicht aufgebracht wird; und wobei die Emailschicht und das mindestens eine Abziehbild gleichzeitig verbacken werden.

2. Verfahren nach Anspruch 1, **dadurch gekennzeichnet, dass** das Farbmittel Farbpigmente enthält.

3. Verfahren nach Anspruch 1 oder 2, **dadurch gekennzeichnet, dass** das mindestens eine Abziehbild nur in einem Teilbereich der Oberfläche (1) der Bügeleisensohle (2) aufgebracht wird, so dass die Oberfläche (1) der Bügeleisensohle (2) nach dem Verbacken eine reliefartige Struktur erhält.

## Claims

1. Method for applying colour graphics (5) to a sole plate of an iron (2), in particular for a steam iron (3),
**characterised in that** at least one transfer with a colour graphic (5) is applied at least to a partial region of a surface (1) of the sole plate of an iron (2) and baked onto the sole plate of an iron (2),
wherein the at least one transfer is made from an enamel powder, which contains at least one colourant;
wherein the at least one transfer is applied to an enamel layer;
and wherein the enamel layer and the at least one transfer are baked on simultaneously.

2. Method according to claim 1, **characterised in that** the colourant contains colour pigments.

3. Method according to claim 1 or 2, **characterised in that** the at least one transfer is only applied in a partial region of the surface (1) of the sole plate of an iron (2), so that the surface (1) of the sole plate of an iron (2) contains a relief-like structure after baking.

## Revendications

1. Procédé d'application de graphiques en couleur (5) sur la semelle (2) d'un fer à repasser, notamment d'un fer à repasser à vapeur (3),
**caractérisé en ce qu'**au moins une image de transfert comportant un graphique en couleur (5) est appliquée sur au moins une région partielle d'une surface (1) de la semelle (2) du fer à repasser, puis est soumise à une cuisson avec la semelle (2) du fer à repasser,
selon lequel la au moins une image de transfert est composée d'une poudre d'émail qui contient au moins un colorant, la au moins une image de transfert est appliquée sur une couche d'émail et la couche d'émail et la au moins une image de transfert sont soumises à une cuisson simultanément.

2. Procédé selon la revendication 1, **caractérisé en ce que** le colorant contient des pigments de couleur.

3. Procédé selon la revendication 1 ou 2, **caractérisé en ce que** la au moins une image de transfert est appliquée uniquement sur une région partielle de la surface (1) de la semelle (2) du fer à repasser, de telle manière que la surface (1) de la semelle (2) du fer à repasser obtient une structure en relief après la cuisson.
